# EUROPÄISCHE PATENTSCHRIFT

(11) **EP 0 219 633 B1**
(45) Veröffentlichungstag und Bekanntmachung des Hinweises auf die Patenterteilung: **20.09.1989**
(21) Anmeldenummer: 86111046.8
(22) Anmeldetag: 09.08.1986
(51) Int. Cl.: A43B 23/17, A43B 7/32

(54) **Gespritzte Schuhkappe aus thermoplastischem Kunststoff**
Injection-moulded thermoplastic toe cap
Embout de chaussure en matière thermoplastique moulé par injection

(30) Priorität: 22.08.1985 DE 3529999
(43) Veröffentlichungstag der Anmeldung: 29.04.1987
(73) Patentinhaber: BAYER AG, 51368 Leverkusen (DE)
(72) Erfinder: Lube, Gunter, Dipl.-Ing., D-5060 Bergisch-Gladbach 2 (DE)

(56) Entgegenhaltungen:
- EP-A- 0 021 612
- EP-A- 0 100 181
- FR-A- 2 525 443
- GB-A- 2 071 989

## Beschreibung

Die Erfindung betrifft eine gespritzte Schuhkappe aus thermoplastischem Kunststoff für Sicherheitsschuhe bestehend aus einer verstärkten Stirnwand mit beidseitig anschließenden verstärkten Seitenwänden, deren obere Ränder durch eine Platte verbunden und deren untere Ränder mit Randstreifen versehen sind, die wiederum über Bodenriegel verbunden oder mindestens teilweise als Bodenplatte ausgebildet sein können.

Sicherheitsschuhe, die beispielsweise beim Arbeiten, Bergsteigen und Eishockey getragen werden, sind mit einer festen Schuhkappe ausgerüstet, um Verletzungen des Vorderfußes durch schlagartig einwirkende Kräfte - wie herabfallende Gegenstände - zu vermeiden. Die hohen Anforderungen, wie sie unter anderem in der DIN 4843 gestellt werden, erfüllten bisher nur Stahlkappen, die aber wegen des großen Gewichtes und der hohen Wärmeleitfähigkeit von Stahl nicht sehr fußbehaglich sind.

Bekannt ist auch eine Schuhkappe der vorausgesetzten Art aus faserverstärktem Kunststoff (EP-A-0 021 612), deren verstärkte Spitze in einen Hauptteil gleichbleibender Stärke übergeht, wobei ein integrierter Flansch die untere Ecke verstärkt.

Aufgabe der Erfindung ist es, eine leichte, fußbehagliche, stabile Schuhkappe zu finden, die bei starker schlagartiger Beanspruchung, wie sie insbesondere der Fallkeiltest gemäß DIN 4843 vorschreibt, nicht zur Verletzung des Vorderfußes führt und die möglichst einfach herzustellen ist.

Die Aufgabe wird erfindungsgemäß dadurch gelöst, daß die Verstärkung der Stirnwand und der Seitenwände im Randbereich der Platte nach oben über durch einen über die Platte erhabenen Wulst gebildet ist, der zugleich eine Versteifung der dort umlaufenden Ecke darstellt.

Durch die Erhöhung und Verbreiterung der oberen Platte mit einem Wulst im Bereich oberhalb der Stirn- bzw. Seitenwand unter gleichzeitiger Aussteifung der Ecke Wand und Platte entsteht ein rahmenartiges Tragwerk aus einzelnen Flächen, welches wegen der räumlichen Anordnung und der Eckausbildung außerordentlich steif ist, so daß Kräfte auch von sehr harten Stößen aufgenommen und sicher über die Wände in die Sohle geleitet werden.

Trotz einer Verdickung gegenüber dem Stahl (maximale Höhe 6-8-12 mm, Wulstbreite 8-20 mm) ist das Gewicht bis zur Hälfte kleiner, was das Tragen auch von schweren Arbeitsschuhen erleichtert. Auch hebt die Kunststoff-Schuhkappe das Behaglichkeitsgefühl des Fußes, da Wärme oder Kälte nur langsam abgeleitet werden. Schließlich kann die Kappe in einem Arbeitsgang gefertigt werden, was bei diesem Massenprodukt wirtschaftliche Vorteile bringt.

Weitere Ausführungsformen sind in den abhängigen Ansprüchen 2-8 beschrieben.

So kann durch Verjüngung des Wulstes in Richtung des freien Endes der Seitenwand ein fließender Übergang zum Hinterteil des Schuhes geschaffen werden, was das Aussehen und die Umkleidung mit Leder erleichtert.

Vorteilhaft ist auch, insbesondere die Stirnwand zu verdicken, da hierdurch horizontale Stöße in Höhe des Schuhes aufgefangen werden. Gleichzeitig wird hierdurch die räumliche Rahmenwirkung verbessert.

Um klare statische Verhältnisse zu schaffen, besitzen die Wände kurz über dem Boden einen Nut, so daß die Bodenplatte bzw. Bodenriegel gelenkig angeschlossen sind, wodurch diese dünnen Bauteile konstruktionsgerecht nur auf Zug beansprucht werden.

Durch Auffüllen der Vertiefung, die von dem Wulst und der Platte gebildet wird, _{'}kann die Sicherheit insbesondere bei senkrechtem Fall von spitzen Gegenständen erhöht werden. Vorzugsweise läßt sich in den Raum elastischer Kunststoff einbringen, der ein hohes Energieaufnahmevermögen besitzt. Es kann aber auch eine später montierbare federnde Konstruktion eingebaut werden.

Als Kunststoff hat sich ein Polycarbonat-Typ mit folgenden Eigenschaften bewährt :
(Siehe Tabelle Seite 3 f.)

Beispiele der neuen Schuhkappe sind in den Zeichnungen dargestellt und werden im Folgenden erläutert. Es zeigen
Fig. 1 Draufsicht auf Schuhkappe mit Wulst
Fig. 2 Schnitt durch Schuhkappe mit Wulst
Fig. 3 Draufsicht auf komplett gespritzte Schuhkappe
Fig. 4 Schnitt durch komplett gespritzte Schuhkappe

Zu Fig. 1 und 2 ist eine Schuhkappe 1 dargestellt, bei der die Stirnwand 2 bzw. Seitenwand 3 oben durch eine Platte 4 und unten durch einen Randstreifen 5 mit Bodenriegel 6 bzw. Bodenplatte 7 verbunden ist.

Die obere Ecke 8 ist durch einen Wulst 9 verstärkt, der mit der Platte 4 einen Raum 10 begrenzt. Die eingezeichneten Radien sollten bestimmte Werte (beispielsweise 10 mm) nicht unterschreiten.

In Fig. 3 und 4 ist eine SchuhKappe 1 dargestellt, bei der die Stirnwand 2 bzw. Seitenwand 3 oben mit einer Platte verbunden ist, die zusammen mit einem Wulst 9 und der Ausfüllung des Raumes 10 einen flächigen Tragkörper 12 bildet. Die Stirnwand 2 ist verstärkt und unten mit einer Nut 11 versehen. Der Randstreifen 5 ist vorne mit einer Bodenplatte 7 verstärkt.

## Patentansprüche

1. Gespritzte Schuhkappe aus thermoplastischem Kunststoff für Sicherheitsschuhe bestehend aus einer verstärkten Stirnwand (2) mit beidseitig anschließenden verstärkten Seitenwänden (3), deren obere Ränder durch eine Platte (4) verbunden, und deren untere Ränder mit Randstreifen (5) versehen sind, die wiederum über Bodenriegel (6) verbunden oder mindestens teilweise als Bodenplatte (7) ausgebildet sein können, dadurch gekennzeichnet, daß die Verstärkung der Stirnwand (2) und der Seitenwände (3) im Randbereich der Platte (4) nach oben durch einen über die Platte (4) erhabenen Wulst (9) gebildet ist, der zugleichzeit eine Versteifung der dort umlaufenden Ecke (8) darstellt.

2. Gespritzte Schuhkappe aus thermoplastischem Kunststoff nach Anspruch 1, dadurch gekennzeichnet, daß der Wulst (9) mit der Entfernung von der Stirnwand (2) verjüngt ist.

3. Gespritzte Schuhkappe aus thermoplastischem Kunststoff nach Anspruch 1-2, dadurch gekennzeichnet, daß die Stirn- und/oder Seitenwand (2, 3) eine Stärke von 4-8 mm besitzt.

4. Gespritzte Schuhkappe aus thermoplastischem Kunststoff nach Anspruch 1-3, dadurch gekennzeichnet, daß Stirnwand und/oder Seitenwand (2, 3) im Übergang zur Bodenplatte (7) bzw. Randstreifen (5) eine umlaufende Nut (11) besitzen.

5. Gespritzte Schuhkappe aus thermoplastischem Kunststoff nach Anspruch 1-4, dadurch gekennzeichnet, daß sich im Raum (10) über der Platte (4) bis etwa in Höhe des Wulstes (9) elastischer Kunststoff befindet.

6. Gespritzte Schuhkappe aus thermoplastischem Kunststoff nach Anspruch 5, dadurch gekennzeichnet, daß das Material hohe Dämpfungseigenschaften besitzt.

7. Gespritzte Schuhkappe aus thermoplastischem Kunststoff nach Anspruch 5-6, dadurch gekennzeichnet, daß das Material in Form einer stoßdämpfenden Konstruktion verarbeitet ist.

8. Gespritzte Schuhkappe aus thermoplastischem Kunststoff nach Anspruch 1-7, dadurch gekennzeichnet, daß die Schuhkappe (1) aus Polycarbonat auf der Basis Bisphenol A mit Faserverstärkung von 5-30 Gew.-%, insbesondere von 8-15 Gew.-% und einem Schlagzähmodifikatorzusatz besteht.

## Claims

1. Injection-moulded shoe cap made of thermoplastic for safety shoes, consisting of a reinforced front wall (2) with reinforced side walls (3) adjacent on both sides, the upper edges of which are joined by a plate (4) and the lower edges of which have edge strips (5) which can in turn be joined via a bottom bar (6) or at least partly constructed as a bottom plate (7), characterized in that the reinforcement of the front wall (2) and of the side walls (3) in the edge region of the plate (4) is formed at the top by a bulge (9) which is raised above the plate and at the same time is a stiffening for the corner (8) which turns at that point.

2. Injection-moulded shoe cap made of thermoplastic according to claim 1, characterized in that the bulge (9) tapers away from the front wall (2).

3. Injection-moulded shoe cap of thermoplastic according to claims 1-2, characterized in that the front and/or side wall (2, 3) has a thickness of 4-8 mm.

4. Injection-moulded shoe cap of thermoplastic according to claims 1-3, characterized in that the front wall and/or side wall (2, 3) has a surrounding groove (11) in the transition to the bottom plate (7) or edge strips (5).

5. Injection-moulded shoe cap made of thermoplastic according to claims 1-4, characterized in that there is an elastic plastic in the space (10) above the plate (4) up to about the level of the bulge (9).

6. Injection-moulded shoe cap made of thermoplastic according to claim 5, characterized in that the material has high damping properties.

7. Injection-moulded shoe cap made of thermoplastic according to claims 5-6, characterized in that the material is worked in the form of a shock-absorbing construction.

8. Injection-moulded shoe cap made of thermoplastic according to claims 1-7, characterized in that the shoe cap (1) consists of polycarbonate based on bisphenol A with fibre reinforcement of 5-30 wt.%, in particular 8-15 wt.%, and an impact strength modifier additive.

## Revendications

1. Embout de chaussure en matière thermoplastique moulée par injection pour chaussures de sécurité, comportant une paroi frontale (2) renforcée et, des deux côtés, des parois latérales (3) renforcées adjacentes dont les bords supérieurs sont reliés par une plaque (4) et dont les bords inférieurs, pourvus de bandes de bordure (5), peuvent être à leur tour reliés par des traverses de fond (6), ou formés au moins partiellement par une plaque de fond (7), caractérisé en ce que la paroi frontale (2) et les parois latérales (3) renforcées sont formées dans la zone de bordure de la plaque (4), vers le haut, par un bourrelet (9) en relief par rapport à la plaque (4), et qui constitue en même temps un renfort pour l'angle (8) de pourtour.

2. Embout de chaussure en matière thermoplastique moulée par injection selon la revendication 1, caractérisé en ce que le bourrelet (9) se rétrécit en s'éloignant de la paroi frontale (2).

3. Embout de chaussure en matière thermoplastique moulée par injection selon les revendications 1 et 2, caractérisé en ce que la paroi frontale et/ou la paroi latérale (2, 3) ont une épaisseur comprise entre 4 et 8 mm.

4. Embout de chaussure en matière thermoplastique moulée par injection selon les revendications 1 à 3, caractérisé en ce que la paroi frontale et/ou la paroi latérale (2, 3) présentent une rainure (11) continue, dans la zone de transition vers la plaque de fond (7) ou les bandes de bordure (5).

5. Embout de chaussure en matière thermoplastique moulée par injection selon les revendications 1 à 4, caractérisé en ce qu'une matière plastique élastique se trouve dans le volume (10) situé au-dessus de la plaque (4), jusqu'à environ la hauteur du bourrelet (9).

6. Embout de chaussure en matière thermoplastique moulée par injection selon la revendication 5, caractérisé en ce que ce matériau présente de bonnes caractéristiques d'amortissement.

7. Embout de chaussure en matière thermoplastique moulée par injection selon les revendications 5 et 6, caractérisé en ce que l'on donne à ce matériau la forme d'une construction amortissant les chocs.

8. Embout de chaussure en matière thermoplastique moulée par injection selon les revendications 1 à 7, caractérisé en ce que l'embout de chaussure (1) est réalisé en un polycarbonate à base de bisphénol A, renforcé par fibres à raison de 5 à 30 % en poids, en particulier entre 8 et 15 % en poids, ainsi qu'en un agent de modification de la résilience.
